# EUROPÄISCHE PATENTSCHRIFT

(11) **EP 0 082 253 B1**
(45) Veröffentlichungstag und Bekanntmachung des Hinweises auf die Patenterteilung: **06.08.1986**
(21) Anmeldenummer: 82108720.2
(22) Anmeldetag: 21.09.1982
(51) Int. Cl.: H05B 41/391, H05B 41/16

(54) **Schaltungsanordnung für eine Entladungslampe**
Circuit arrangement for a discharge lamp
Dispositif de circuit pour une lampe de décharge

(30) Priorität: 17.12.1981 DE 3149993
(43) Veröffentlichungstag der Anmeldung: 29.06.1983
(73) Patentinhaber: CEAG Licht- und Stromversorgungstechnik GmbH, D-4600 Dortmund 1 (DE)
(72) Erfinder: Eglinski, Rainer, D-4600 Dortmund (DE); Klaas, Wilfried, D-4773 Möhnesee 13 (DE)
(74) Vertreter: Kempe, Wolfgang

## Beschreibung

Die Erfindung bezieht sich auf eine Schaltungsanordnung für eine Entladungslampe gemäss dem Oberbegriff des Anspruchs 1. Eine solche Schaltungsanordnung ist aus Sturm, «Vorschaltgeräte und Schaltungen für Niederspannungs-Entladungslampen», 5. Auflage, 1974, Verlag Girardet, Essen, Seite 338, Bild 2.1-267 unter dem Begriff «Sicherheitsleuchte>· bekannt.

Im Zusammenhang mit explosions- und schlagwettergeschützten Leuchten ist es aus der genannten Veröffentlichung, Seite 164, Position 5 weiterhin bekannt, ein induktives Vorschaltgerät in Reihe mit einem Kompensationskondensator zu schalten.

Aus Seite 554, Mitte der genannten Veröffentlichung ist es bekannt, dass die von Entladungslampen erzeugten hochfrequenten Störspannungen über die Anschlussleitungen fortgeleitet und von ihnen verbreitet werden. Zur Unterdrückung höherfrequenter Störsignale ist es allgemein bekannt, entsprechende Filter (Hochpass, Tiefpass, Bandpass) einzusetzen. Beispielsweise kann ein RC-Filter zur Reduzierung von Netzrückwirkungen beim Betrieb von Entladungslampen mit Hilfe eines batteriegespeisten Wechselrichters zwischen die Wechselspannungs-Anschlussklemmen der Sicherheitsleuchte geschaltet werden. Im Notstrombetrieb wird bei Kurzschliessen der Klemmen ein Strom über das Vorschaltgerät und den Kompensationskondensator hervorgerufen, der ein zündfähiges Gasgemisch zur Explosion bringen kann.

Der Erfindung liegt die Aufgabe zugrunde, eine zum Einsatz in explosionsgefährdeten Räumen geeignete Schaltungsanordnung für eine Entladungslampe der eingangs genannten Art anzugeben, die bei Notstrombetrieb einen möglichen Klemmenkurzschlussstrom auf einen eigensicheren Wert begrenzt, auch wenn durch anormale Betriebszustände, wie Windungsschluss oder Körperschluss im Vorschaltgerät, deaktivierte oder fehlende Entladungslampe ein Ansteigen des Stromes zu erwarten wäre.

Diese Aufgabe wird durch die im Anspruch 1 gekennzeichneten Merkmale gelöst.

Die mit der Erfindung erzielbaren Vorteile bestehen insbesondere darin, dass durch die Unterdrückung unzulässiger Ströme eine explosionsgeschützte Sicherheitsleuchte geschaffen wird. Die Schaltungsanordnung ist dabei wenig aufwendig aufgebaut und preiswert herstellbar. Der eingesetzte Schalenferritkern verursacht während des Netzbetriebes der Entladungslampe keine Beeinträchtigung.

Vorteilhafte Weiterbildungen der Erfindung sind in den Unteransprüchen gekennzeichnet.

Ein Ausführungsbeispiel der Erfindung ist im folgenden anhand der Zeichnung erläutert.

In der Zeichnung ist eine Entladungslampe 1 gezeigt, die sowohl im Netzbetrieb als auch im Notstrombetrieb betreibbar ist. Die erste Klemme der Entladungslampe 1 ist mit der Reihenschaltung eines Schalenferritkern 2 (Ferrit = nichtmetallischer Magnetwerkstoff), eines Kompensationskondensators 3 und eines Vorschaltgerätes 5 verbunden. Das Vorschaltgerät 5 ist andererseits an den Pol L eines Wechselspannungsversorgungsnetzes angeschlossen. Die zweite Klemme der Entladungslampe 1 ist direkt mit dem Pol N des Wechselspannungsversorgungsnetzes verbunden.

Zwischen den Polen L, N des Wechselspannungsversorgungsnetzes ist die Reihenschaltung eines Widerstandes 6 mit einem Kondensator 7 angeordnet. Widerstand 6 und Kondensator 7 bilden ein RC-Filter 8. Das Filter 8 dient zur Reduzierung von Netzrückwirkungen bei Notstrombetrieb der Entladungslampe 1, d.h. höherfrequente elektrische Störsignale werden unterdrückt (Funkstörschutzmassnahme).

Die beiden Klemmen der Entladungslampe 1 sind ferner mit einer Batterie 9 über einen Wechselrichter 10 verbunden. Batterie 9 und Wechselrichter 10 bilden zusammen mit eventuell weiteren Baueinheiten (z.B. Ladegerät für Batterie, Netzüberwachungs- und Umschaltstufe) eine Notstromversorgungseinrichtung 11.

Der Netzbetrieb der Entladungslampe 1 erfolgt über die Pole L, N des Wechselspannungsversorgungsnetzes, das Vorschaltgerät 5, den Kompensationskondensator 3 und den Schalenferritkern 2. Bedingt durch die Hochpasscharakteristik des RC-Filters 8 weist die Impedanz des Filters 8 bei Betrieb mit Netzfrequenz 50 Hz einen sehr hohen Wert auf, d.h. der über das Filter 8 fliessende Strom ist bei Netzbetrieb sehr gering.

Der Schalenferritkern 2 ist so ausgelegt, dass bei fliessendem Netzstrom (f = 50 Hz) die magnetische Induktion des Kernes so hoch wird, um den magnetischen Fluss zu sättigen. Die Impedanz des Schalenferritkerns 2 setzt sich dann fast ausschliesslich aus dem ohmschen Anteil des Spulendrahtes des Kerns zusammen, der sehr gering ist. Bei Netzbetrieb wird der fliessende Netzstrom durch den Einsatz des Schalenferritkerns 2 deshalb kaum begrenzt und beeinträchtigt.

Der Notstrombetrieb der Entladungslampe 1 erfolgt über den Wechselrichter 10 aus der Batterie 9. Der Wechselrichter 10 bildet aus dem Batterie-Gleichstrom einen hochfrequenten Wechselstrom (z. B. f = 10 kHz).

Durch die Überbrückung der Pole L, N des Wechselspannungsnetzes mittels des RC-Filters 8 wird im Notstrombetrieb zwar die an den Polen L, N anliegende Spannung vermindert bzw. begrenzt, nicht jedoch ein möglicher Kurzschlussstrom zwischen den Polen. Infolge der HochpassCharakteristik des Filters 8 weist die Impedanz bei Betrieb mit dem hochfrequenten Notstrom einen sehr niedrigen Wert auf. Bei Auftreten eines anormalen Betriebszustandes, d.h. bei einer deaktivierten oder fehlenden Entladungslampe 1 oder bei einem Windungs- oder Körperschluss im Vorschaltgerät 5, wird der Kurzschlussstrom durch den Schalenferritkern 2 begrenzt. Der Schalenferritkern 2 besitzt eine mittels einer Wicklung eingeprägte Strom-Spannungs-Charakteristik, die im Netzbetrieb keine Beeinflussung des Stromes hervorruft, im Notstrombetrieb für den Kurzschlussstrom jedoch eine grosse Impedanz darstellt.

Der Schalenferritkern 2 ist so ausgelegt, dass er bei fliessendem Notstrom (f = 10 kHz) im linearen Teil der Magnetisierungskurve arbeitet. Damit wird die strombegrenzende Induktivität voll wirksam. Auch bei Auftreten eines anormalen Betriebszustandes kann es deshalb nicht zur Ausbildung eines zündfähigen Kurzschlussstromes kommen. Durch die Begrenzung des Kurzschlussstromes werden Zündquellen im explosionsgefährdeten Bereich vermieden.

Der Schalenferritkern 2 kann zusammen mit dem Kompensationskondensator 3 in einer Baueinheit integriert werden. Beispielsweise kann der Schalenferritkern 2 in den Becher des Kondensators 3 eingebracht werden und diese Anordnung erhält zweckmässigerweise die Zündschutzart Sandkapselung q nach VDE 0171, Teil 1/12.70 (siehe hierzu z.B. Sturm «Vorschaltgeräte ...», Seite 160). Da der Kompensationskondensator 3 vielfach schon diese Schutzart besitzt, ist somit kein Mehraufwand an Bauteilen erforderlich.

Diese Anordnung Schalenferritkern 2 plus Kompensationskondensator 3 kann auch nachträglich in alle vorhandenen Notleuchten im Austausch gegen den vorhandenen Kondensator eingebaut werden, um einen eigensicheren Kreis zu erhalten.

## Patentansprüche

1. Schaltungsanordnung für eine Entladungslampe, die im Netzbetrieb über ein Vorschaltgerät aus einem Wechselspannungsversorgungsnetz betreibbar sowie im Notstrombetrieb über einen Wechselrichter aus einer Batterie speisbar ist, dadurch gekennzeichnet, dass in Serie zum Vorschaltgerät (5) eine Spule mit einem Ferritkern (2) angeordnet ist, die mittels ihrer Wicklung so ausgelegt ist, dass sie bei Betrieb mit niederfrequentem Netzstrom im Sättigungsbereich und bei Betrieb mit höherfrequentem Notstrom im linearen Bereich ihrer Magnetisierungskurve arbeitet.

2. Schaltungsanordnung nach Anspruch 1, dadurch gekennzeichnet, dass die Spule mit dem Ferritkern (2) zusammen mit einem Kompensationskondensator (3) baulich zu einer Einheit zusammengefasst ist.

3. Schaltungsanordnung nach einem der vorstehenden Ansprüche, dadurch gekennzeichnet, dass Ferritkern (2) als Schalenferritkern ausgebildet ist.

## Claims

1. Circuit arrangement for a discharge lamp which, in power-system operation, can be operated via a ballast from an alternating-voltage supply system and, in emergency power operation, can be supplied from a battery via an inverter, characterized in that a coil with a ferrite core (2) is arranged in series with the ballast (5), which coil is designed by means of its winding in such a manner that it operates in its saturation region during operation with low-frequency power-system current and in the linear region of its magnetization curve during operation with higher- frequency emergency power.

2. Circuit arrangement according to Claim 1, characterized in that the coil with the ferrite core (2) is constructionally combined with a compensating capacitor (3) to form one unit.

3. Circuit arrangement according to one of the preceding claims, characterized in that the ferrite core (2) is constructed as a pot-type ferrite core.

## Revendications

1. Dispositif de branchement d'une lampe à décharge exploitable sur réseau à travers un montage additionnel à partir d'un secteur d'alimentation sous tension alternative et sur courant de secours par alimentation à travers un onduleur à partir d'une batterie caractérisé par le branchement en série avec le montage additionnel (5) d'une bobine munie d'un noyau de ferrite (2) qui, par son enroulement, est établie de façon à travailler dans la zone de saturation de sa courbe d'aimantation en cas de fonctionnement sur courant de secteur à basse fréquence, et dans la zone linéaire de cette même courbe en cas de fonctionnement sur courant de secours à haute fréquence.

2. Dispositif de branchement selon la reventica- tion 1 caractérisé par le fait que la bobine munie du noyau de ferrite (2) est groupée en une seule unité de construction avec un condensateur de compensation (3).

3. Dispositif de branchement selon l'une des revendications précédentes caractérisé par le fait que le noyau de ferrite (2) est établi en noyau de ferrite en pot.
